# EUROPÄISCHE PATENTSCHRIFT

(11) **EP 2 129 857 B1**
(45) Veröffentlichungstag und Bekanntmachung des Hinweises auf die Patenterteilung: **17.08.2016**
(21) Anmeldenummer: 08734337.2
(22) Anmeldetag: 03.03.2008
(51) Int. Cl.: E06B 11/08, G07F 17/14

(54) **VERRIEGELUNGSAGGREGAT FÜR EINE DREHKREUZANLAGE**
LOCKING UNIT FOR A TURNSTILE SYSTEM
UNITÉ DE VERROUILLAGE CONÇUE POUR UN DISPOSITIF DE TOURNIQUET

(30) Priorität: 03.03.2007 DE 102007010385
(43) Veröffentlichungstag der Anmeldung: 09.12.2009
(73) Patentinhaber: Kaba Gallenschütz GmbH, 77815 Bühl (DE)
(72) Erfinder: KUTTRUFF, Martin, 77815 Bühl (DE); EICHNER, Harald, 77963 Schwanau-Ottenheim (DE)
(74) Vertreter: Geitz Truckenmüller Lucht
(86) Internationale Anmeldenummer: PCT/DE2008/000358
(87) Internationale Veröffentlichungsnummer: WO 2008/106939

(56) Entgegenhaltungen:
- EP-A- 0 445 398
- DE-A1- 2 758 971
- DE-A1-102005 028 712
- GB-A- 1 461 078

## Beschreibung

Die Erfindung betrifft ein Verriegelungsaggregat für eine Drehkreuzanlage, bei dem eine Schaltscheibe des Verriegelungsaggregats drehfest mit einer zentralen Drehachse der Drehkreuzanlage verbunden is.

Ein solches Verriegelungsaggregat ist aus der GB 1 461 078 A vorbekannt.

Eine Drehkreuzanlage mit mehreren rotierbaren Türflügeln ist aus der europäischen Patentschrift EP 0 445 398 B1 bekannt. Beim Gegenstand der zuletzt zitierten Patentschrift handelt es sich um eine Sicherheitspersonenschleuse, wie sie grundsätzlich als kontrollierbarer und steuerbarer Zugang bei Betriebsgeländen, Gebäuden, Schwimmbäder oder sonstig gesicherten Bereichen eingesetzt wird. Dabei kann entlang des Umlaufs der im Winkel zueinander an einer zentralen Drehachse befestigten Durchgangsflügel, die üblicherweise einen Umlaufkreis überstreichen, zwischen einem Durchgangssektor und einem Sperrsektor unterschieden werden. Üblicherweise sind derartigen Drehkreuzanlagen zusätzlich Verriegelungseinrichtungen, elektronische Steuereinheiten oder periphere Überwachungseinrichtungen zugeordnet. Die Verriegelung kann dabei derart realisiert sein, dass der Drehkreuzanlage ein Verriegelungsaggregat zugeordnet ist, das zumeist in einem die Drehkreuzanlage überbauenden Portal integriert ist, wobei das Verriegelungsaggregat üblicherweise ein Sperrorgan umfasst, das drehstarr mit dem Drehkreuz oder besser der zentralen Drehachse des Dreh-kreuzes verbunden ist, wobei das Sperrorgan mit über den Umfang vorspringenden Sperrnocken versehen ist und dem Sperrorgan dieser Vorbeilauf der Sperrnocken bedarfsweise blockierende oder freigebende Sperrklinken zugeordnet sind.

Ein weiteres Getriebe für ein Drehkreuz mit Sperrholmen, nach dem Oberbegriif des Anspruchs 1, ist aus der DE 10 2005 028 712 A1 bekannt. Jeder Sperrholm ist mit einem Träger verbunden, die um eine Drehachse drehbar sind. Jeder dieser Träger ist wiederum über ein Zahnrad, das mit einem Kettenantrieb in Eingriff steht, jeweils elektromotorisch angetrieben. Im Übrigen ist jeder Träger des Getriebes mit einer Nockenscheibe drehfest verbunden, die mit wenigstens zwei Sperrklinken in Eingriff steht, die ggf. eine Drehbewegung der Nockenscheibe und damit des jeweiligen Trägers blockieren.

Es ist also grundsätzlich bekannt, derartigen Drehkreuzanlagen Verriegelungsaggregate zur Steuerung, Begrenzung und Kontrolle des Personendurchgangs zuzuordnen. Dabei muss allerdings berücksichtigt werden, dass derartige Drehkreuzanlagen oftmals erheblichen Belastungen ausgesetzt sind. Beispielsweise werden vergleichbare Drehkreuzanlagen auch im Gefängnisbereich zur Freigabe oder Sperrung von Durchgängen eingesetzt. Aber auch jenseits dieses speziellen Bereiches, etwa im Zugangsbereich von Schwimmbädern, versuchen immer wieder Personen, sich auch außerhalb der Öffnungszeiten den Zugang oder den Ausgang unter Überwindung der Sperrmechanismen der Drehkreuzanlage zu verschaffen. Üblicherweise wird dabei unter Aufbietung erheblicher Kräfte auf die Drehflügel der Drehkreuzanlage eingewirkt und somit versucht, das Drehkreuz unter Überwindung der Sperrmechanismen weiterzudrehen. Zum Teil ist dabei auch ein koordiniertes Verhalten mehrer Personen mit entsprechend größerer Krafteinleitung in die Drehkreuzanlage denkbar. Die Zerstörung der Drehkreuzanlage wird dabei meist billigend in Kauf genommen.

Eine andere Manipulation, der derartige Anlagen grundsätzlich ausgesetzt sind, ist der Versuch, die einmal erfolgte Freigabe des Durchgangs zur Mitnahme weiterer Personen auszunutzen. Es besteht daher oftmals ein Bedürfnis, die Drehflügel nach Eintritt der einen, legitimierten Person zurückzudrehen, um den freigegebenen Zugang für weitere, noch nicht überprüfte Personen zu eröffnen. Es muss also davon ausgegangen werden, dass die Manipulationsversuche nicht nur in Drehrichtung, sondern auch entgegen der Drehrichtung denkbar sind.

Ausgehend von dieser Aufgabenstellung war es in der Vergangenheit üblich, derartige Verriegelungsaggregate mit besonders massiven Stahlplatten oder als aufwändig herzustellende Alu-Fräsplatten auszuführen, die in sich derart verwindungssteif waren, dass die Relativanordnung des Sperrorgans zu den Sperrklinken auch bei massiver Gewalteinwirkung zumindest weitgehend gesichert war. Die Konsequenz eines derart massiven Aufbaus der Verriegelungsaggregate ist zum einen, dass diese ein erhebliches Gewicht besitzen und somit der Überbau derartiger Drehkreuzanlagen ebenfalls entsprechend massiv ausgebildet werden musste. Dies lässt sich meist nur schwerlich mit dem oftmals gewünschten freundlichen Entre eines Eingangsbereichs vereinbaren. Selbstverständlich ist die Verwendung derart massiver Elemente auch mit erheblichen Kosten für deren Herstellung verbunden. Das große Gewicht der Verriegelungselemente muss darüber hinaus mit entsprechenden Kraftaufwand zum Fortschalten der Drehkreuzanlage bezahlt werden, sei es nun mittels eines entsprechenden Antriebs oder bei der händischen Bedienung. Auch dies stellt einen weiteren Nachteil im Betrieb derartiger Drehkreuzanlagen dar.

Ausgehend von diesem Stand der Technik liegt der Erfindung die Aufgabe zugrunde, ein Verriegelungsaggregat für die Eingangs erläuterten Drehkreuzanlagen zu schaffen, das deutlich weniger massiv ausgebildet und insgesamt in seiner Konstruktion leichter und graziler gefertigt werden kann.

Die Lösung dieser anspruchsvollen Aufgabe gelingt mittels eines Verriegelungsaggregats, bei dem eine mit der Drehachse der Drehkreuzanlage drehfest verbundene Schaltscheibe auf einer Grund- und einer Lagerplatte des Verriegelungsaggregats gelagert sind, wobei die Grund- und die Lagerplatte unter Zwischenlage von Distanzstücken im Sinne einer Sandwich-Bauweise fest miteinander verbunden sind. Die vorstehend beschriebene Sandwich-Bauweise mit der Verbindung von in ihrem Querschnitt deutlich reduzierte Grund- und Lagerplatten anstelle der Verwendung von einer einzigen und massiven Platte ist zunächst mit einer erheblichen Gewichts- und Materialersparnis für das Verriegelungsaggregat insgesamt verbunden. Die Verwindungssteifigkeit des Verriegelungsaggregats und damit die lagefeste Anordnung der Schaltscheibe relativ zu den noch zu erläuternden Verriegelungselementen ist durch die entsprechende Mehrpunktverbindung der Grund- und Lagerplatte hergestellt, die gegeneinander durch die entsprechende Verschraubung unter Zwischenlage von Distanzstücken, vorzugsweise fest verschweißter Sechskantbolzen, kaum relativ zueinander verschoben und bewegt werden können.

Die Schaltscheibe als solche ist zweistufig aufgebaut und besteht aus einer Anschlussscheibe für einen Zahnkranz und einer Nockenscheibe mit den über den Außenumfang der Nockenscheibe vorspringenden Schaltnocken. Die entsprechend zweistufige Ausbildung der Schaltscheibe erlaubt es, zwischen einer Antriebsebene, nämlich im Bereich der Montageebene der Anschlussscheibe, und einer Schaltebene, nämlich in der Montageebene des Nockenrings, zu unterscheiden. Die Entkopplung der Antriebsebene von der Schaltebene bietet weitere Montage-und Betriebsvorteile.

Die Anzahl der am Außenumfang des Nockenrings angeordneten Schaltnocken entspricht der Anzahl der Drehflügel der Drehkreuzanlage. Dabei ist auch der von den Schaltnocken eingeschlossene innere Winkel im Wesentlichen dem Einschlusswinkel der Drehflügel der Drehkreuzanlage zumindest weitgehend gleich. Durch die Kontrolle des Umlaufs der Schaltnocken kann also mittelbar innerhalb des Verriegelungsaggregats auch die Fortschaltung und der Umlauf der Drehflügel der Drehkreuzanlage kontrolliert werden.

Nach der Erfindung ist der Schaltscheibe oder besser gesagt die Nockenscheibe der Schaltscheibe wenigstens eine verschwenkbar gelagerte Sperrklinke zugeordnet. Durch die Verschwenkung der Sperrklinke kann entweder der Vorbeilauf der Schaltnocken freigegeben oder blockiert werden. Hierdurch ist eine definierte Kontrollmöglichkeit des Fortschaltschritts der Drehkreuzanlage gegeben.

Ein weiterer Vorteil einer vereinfachten Fertigung besteht darin, dass die Grundplatte symmetrisch aufgebaut ist, so dass es bei der Fertigung zunächst nicht darauf ankommt, von welcher Seite der Grundplatte die Montage des Aggregats erfolgt. Aufgrund des symmetrischen Aufbaus der Grundplatte können keine Montagefehler, beispielsweise durch eine Abkantung der Platte in falscher Richtung, entstehen.

Trotz der Unterteilung zwischen der erwähnten Nockenscheibe und der Anschlussscheibe ist die Schaltscheibe mit Vorteil einstückig hergestellt, so dass ein Verdrehen der Anschlussscheibe relativ zur Nockenscheibe fertigungsbedingt ausgeschlossen ist.

Dabei wird der Zahnkranz im Rahmen der weiteren Fertigung auf die Anschlussscheibe der Schaltscheibe aufgeschrumpft.

In einer weiteren Ausbildung des Verriegelungsaggregats ist die Grundplatte zusätzlich mit einer Motorhalteplatte verschraubt. Die Motorhalteplatte selbst ist ihrerseits mit einem elektromotorischen Antrieb fest verschraubt, wobei die Motorhalteplatte eine Aussparung aufweist, durch die die aus dem Motorgehäuse des elektromotorischen Antriebs herausgeführte Antriebswelle hindurch tritt und abtriebsseitig mit einem Zahnrad abgeschlossen ist, das in der Antriebsebene des Verriegelungsaggregats, also in einer gemeinsamen Befestigungsebene mit dem Anschlussscheibe angeordnet ist.

Dabei ist auch die Motorhalteplatte mit Vorteil unter Zwischenlage weiterer Distanzstücke mit der Grundplatte verschraubt und setzt damit die vorstehend als vorteilhaft beschriebene Sandwich-Bauweise des Verriegelungsaggregats konsequent fort. Somit kann auch die Motorhalteplatte selbst weniger stabil und massiv ausgeführt sein, als bei den bisher bekannten Lösungen.

Der elektromotorische Antrieb ist über einen herkömmlichen Zahnriemen mit dem aufgeschrumpften Zahnkranz der Schaltscheibe kraftschlüssig verbunden, so dass ein robuster Antrieb zur Fortschaltung der Drehkreuzanlage gegeben ist.

In vorteilhafter Weiterbildung besitzt die hierzu eingesetzte Sperrklinke eine zumindest annähernd rechteckförmige Grundform, aus der entlang der einen Längsseite der Rechteckform ein Kreissegment ausgeschnitten ist. Bei lagerichtiger Montage bzw. Verschwenkung der Sperrklinke kann somit zwischen einer Freigabestellung, in der die Schaltnocken in einer definierten Drehrichtung entlang dem von dem Kreissegment definierten Kreisbahnabschnitt passieren können, und einer Sperrstellung der Sperrklinke unterschieden werden, in der ein Anschlag für den jeweiligen Schaltnocken gegeben ist.

In abermals vorteilhafter Weiterbildung kann die Sperrklinke verschwenkt werden und somit zwischen einer Sperrstellung und einer Freigabestellung gesteuert hin und her bewegt werden.

In weiterer Ausgestaltung in der Erfindung ist wenigstens einer, vorzugsweise beiden Sperrklinken je ein aus dem Verriegelungsaggregat herausgeführter Bowdenzug zugeordnet.

Das Bedienelement dient dazu, etwa im Falle eines Stromausfalls, eine Bedienung der Sperrklinken von Hand vorzunehmen und beispielsweise eine definierte Relativstellung der Sperrklinken zur Schaltscheibe von Hand einzustellen. Beispielsweise kann auf diese Weise eine Freigabe oder eine Dauersperrstellung der Drehkreuzanlage von Hand eingestellt werden.

Das Bedienelement umfasst einen um eine Befestigungsschraube verschwenkbar angelenkten Schaltfinger, der unmittelbar mit der jeweiligen Sperrklinke in Eingriff bringbar ist. Der Vorteil, eines unmittelbar auf die Sperrklinke einwirken den Schaltfingers besteht darin, das für das Montagepersonal vor Ort leicht sichtbar ist, welche Funktionen mit dem Bedienelement einstellbar sind. Hierdurch ist eine etwaige einige Fehlmontage vor Ort weitgehend ausgeschlossen.

Die Befestigungsschraube um die der Schaltfinger verschwenkbar angelenkt ist, wird mit einer Montagebohrung der Grundplatte verschraubt, wobei die Montagebohrung und etwaige weiteren Montagebohrungen für das Bedienelement jeweils symmetrisch rechts und links des den Sperrklinken zugeordneten Hubmagneten angeordnet sind. Die Bedienelemente können also wahlweise rechts oder links von den Hubmagneten angeordnet werden.

Hierzu ist es allerdings erforderlich, dass zumindest der Schaltfinger und ggf. weitere Einzelteile des jeweiligen Bedienelements entsprechend umgesetzt werden. Es ist daher nicht erforderlich, unterschiedliche Bedienelemente in Abhängigkeit vom Montageort rechts oder links des Hubmagneten zu verwenden.

in Abhängigkeit vom Montageort der Bedienelemente und in Abhängigkeit von der Anlenkung der Sperrklinken an den Hubmagneten können die Bedienelemente wahlweise als redundantes Betätigungselemente zu den Sperrklinken ausgebildet sein, oder als deren Gegenspieler. Es hängt also von der Befestigung der Bedienelemente ob das Bedienelemente dazu eingesetzt werden soll, eine etwaige Fehlfunktionen der Sperrklinke von Hand korrigieren zu können, oder aber ob etwa für eine bestimmte Notfallsituation von Hand eine der Betriebsstellung der Sperrklinken zuwiderlaufende Stellung eingestellt werden soll.

Üblicherweise wird die Sperrklinke mittels eines Hubmagneten in einer definierte Betriebsstellung gehalten, in der unter Überwindung der Ausrückkraft einer Druckfeder die Sperrklinke in einer definierten Relativposition zum Nockenring der Schaltscheibe gehalten ist. Im Falle eines Stromausfalls oder einer bewussten Abschaltung des Hubmagneten bewirkt dann die Druckfeder die Verstellung der Sperrklinke in eine wiederum definierte Stromlosstellung. Üblicherweise befindet sich die Sperrklinke bei eingeschaltetem Hubmagnet in einer Betriebsstellung, also etwa in einer Dauerfreigabestellung, während im Falle eines Stromausfalls beispielsweise eine Dauersperrstellung einstellbar ist.

Die Sperrklinke weist eine Durchstecköffnung für einen Schwenkbolzen auf, um den herum die Sperrklinke verschwenkbar gelagert ist. Zusätzlich weist die Sperrklinke zwei Befestigungslöcher auf, wobei je nach Auswahl des Befestigungslochs zur Anlenkung der Sperrklinke ein unterschiedliches Drehverhalten der Sperrklinke relativ zur Schaltscheibe bewirkt wird. Es ist also möglich, mit ein und derselben Sperrklinke aufgrund der unterschiedlichen Befestigungsmöglichkeiten ein unterschiedliches Dreh- und damit Sperrverhalten der Sperrklinke einzustellen.

Konkret kann die Sperrklinke über eine Befestigungsschraube, die ihrerseits mit einem Lenker verbunden ist, der an den jeweiligen Hubmagneten angeschlossen ist, angelenkt werden.

In weiterer Ausgestaltung sind der Schaltscheibe wenigstens zwei voneinander beabstandete Sperrklinken zugeordnet, wobei die beiden Sperrklinken in dieser Ausführung durch Auswahl des jeweils anderen Befestigungslochs einander unterschiedlich befestigt sind. Hierdurch kann sichergestellt sein, dass die beiden Sperrklinken ein unterschiedliches Stromlosverhalten besitzen, so dass beispielsweise die eine Sperrklinke weiterhin die ungehinderte Fortschaltung der Drehkreuzanlage in eine definierte Drehrichtung ermöglicht und somit beispielsweise sicher stellt, dass der mit der entsprechenden Drehkreuzanlage gesicherte Bereich auch bei einem Stromausfall mehr oder minder ungehindert verlassen werden kann. Die andere Sperrklinke könnte jedoch in eine Dauersperrstellung gehen, so dass sie für die gegenläufige Richtung, also etwa bei dem Versuch in das Gelände einzudringen, eine Sperre darstellt.

In weiterer konkreter Ausgestaltung kann die Sperrklinke oder die Sperrklinken so eingestellt sein, dass sie zwar den Schaltnocken ungehindert passieren lassen, aber die von dem kreissegmentartigen Ausschnitt gebildete Kreisbahn nicht exakt der Umlaufbahn des Schaltnockens entspricht, sondern vielmehr von diesem geschnitten wird, so dass der Schaltnocken beim Vorbeilaufen an die jeweilige Sperrklinke anstößt und diese auslenkt. Durch diese Auslenkung wird der Anker des Hubmagneten bewegt und somit das elektromagnetische Feld innerhalb des Hubmagneten definiert verstimmt, so dass bei entsprechender Zuordnung, etwa eines Induktionsmessgeräts, der Vorbeilauf der Schaltnocken detektierbar ist. Hierdurch können die Fortschaltschritte der Drehkreuzanlage gesteuert und kontrolliert werden, also beispielsweise eine Personenzählung beim Eingang durchgeführt werden.

Dabei sind die Schaltnocken hinsichtlich ihrer Breite jeweils bemessen, dass deren Breite den Abstand der Sperrklinken am Außenumfang der Schaltscheibe zumindest übersteigt. Hieraus folgt zwingend, dass beim Vorbeilauf der Schaltnocken an den Sperrklinken jeweils sichergestellt ist, dass sobald ein Schaltnocken an der jeweils in Umlaufrichtung nachfolgenden Sperrklinke vorbeiläuft, also diese sich bereits in Freigabestellung befindet, zumindest in einem ersten Moment des Vorbeilaufs auch noch die in Umlaufrichtung vorhergehende Klinke in Freigabestellungen steht. Dies bedeutet zwingend, dass zu diesem Zeitpunkt das Drehkreuz noch zurückgedreht werden kann. Hierdurch ist es sichergestellt, dass beispielsweise in einer Notfallsituation keine Personen versehentlich in der Drehkreuzanlage eingesperrt werden.

Sie haben immer die Möglichkeit, entweder nach innen oder durch Zurückdrehen des Drehkreuzes oder nach außen zu gelangen. Allerdings ist die Breite der Schaltnocken so eingestellt, dass der Überstand der Breite über den Abstand der Sperrklinken so knapp bemessen ist, dass die Möglichkeit, das Drehkreuz zurückzudrehen nur bis zu einem geringen Öffnungswinkel ermöglicht wird. Hierdurch ist sichergestellt, dass eine einmal erteilte Freigabe nicht dazu missbraucht werden kann, weitere Personen für die die Freigabe nicht erfolgt ist, in ein Gelände unkontrolliert einzulassen. Sobald die Drehkreuzanlage zu weit zurückgedreht wird, ist es zwar möglich, das Drehkreuz nach außen wieder zu verlassen, aber die bereits erteilte Freigabe wird dabei wieder verloren und muss erneut erteilt werden.

Hieraus ergibt sich exakt die Bemessungsvorschrift für die Breite der Schaltnocken.

Um die volle Funktionsfähigkeit der Drehkreuzanlage zu erreichen, müssen allerdings die Durchgangssektoren und Sperrsektoren in Abhängigkeit von der Bemessung der Schaltscheibe lagerichtig mit der Drehkreuzanlage verbunden werden.

In einer vorteilhafter Ausgestaltung der Steuerungs- und Kontrollmöglichkeit ist der innen liegenden Drehwelle der Schaltcheibe im Bereich der Lagerplatte ein Inkrementalgeber zugeordnet, der die Drehbewegung der Drehwelle und damit auch der Schaltscheibe erfasst.

In abermaliger Weiterbildung des Verriegelungsaggregats weist der Nockenring nicht nur die bereits mehrfach erwähnten Schaltnocken, sondern zusätzliche Haltenocken auf, die über den Umfang des Nockenrings verteilt zwischen den Schaltnocken angeordnet sind.

Durch die Haltenocken, die zwischen den Schaltnocken angeordnet sind, kann die freie Beweglichkeit des Drehkreuzes weiter eingeschränkt werden. Durch die Haltenocken kann beispielsweise sichergestellt sein, dass ein Zurückdrehen der Drehkreuzanlage nach dem eine erste Person die Drehkreuzanlage betreten hat, weitgehend verunmöglicht ist, indem der dem weitergedrehten Schaltnocken nachfolgende Haltenocken im Sinne einer Rücklaufsicherung in Anschlag mit der vorhergehenden Sperrklinke gerät.

In weiterer Verbesserung der Erfindung weist die Schaltscheibe eine durchgehende Feststellbohrung auf, die bei entsprechender Drehstellung der Schaltscheibe in einer Flucht mit einer Feststellausnehmung der Grundplatte angeordnet ist. In dieser Stellung kann die Schaltscheibe mittels eines einfachen in die Feststellbohrung einzusetzenden Feststellstifts, der in diese Ausnehmung gedrückt wird, gesichert werden. In dieser festgelegten Stellung ist ein der Feststellbohrung zugeordneter Haltenocken exakt in der Mitte zwischen den Sperrklinken angeordnet. Diese Stellung wird als Nullstellung bezeichnet und kann zur Implementierung des Inkrementalgebers eingesetzt werden. Durch die exakte Definition dieser Position kann der Inkrementalgeber bereits werkseitig implementiert werden, ohne dass eine umständliche Justierung vor Ort gegebenenfalls mit angeschlossener Drehkreuzanlage erforderlich wäre.

Ein weiterer Vorteil der insoweit hinsichtlich ihrer Drehbeweglichkeit festgelegten Schaltscheibe besteht darin, dass in dieser Stellung die übrige Drehkreuzanlagelage lagerichtig mit dem Verriegelungsaggregat verbunden werden kann, ohne das befürchtet werden muss, dass die Schaltscheibe sich hierbei verdreht. Dies bedeutet, dass in der entsprechenden Nullstellung der Haltenocken jeweils exakt in der Mitte zwischen den beiden Sperrklinken angeordnet ist, so dass im Falle eines anschließenden Motoranlaufs zumindest ein gewisser Bewegungsspielraum verbleibt, bevor dieser gegebenenfalls in Anschlag mit einer in Drehrichtung nachfolgenden Sperrklinke gerät.

Zur Begrenzung der auf das Antriebsrad etwa bei dynamischer Last (Motoranlauf, Motorbremse) oder im Vandalismusfalle auf das Antriebsrad des elektromotorischen Antriebs einwirkenden Drehmomente hat es sich als vorteilhaft erwiesen, zwischen der Schaltscheibe und der Grundplatte eine Sperr-Rutschkupplung anzuordnen, die im Falle des Überschreitens eines definierten maximalen Drehmomentes die Drehbeweglichkeit der Schaltscheibe relativ zu Grundplatte sperrt.

Die Erfindung wird nachstehend anhand eines in der Zeichnung nur schematisch dargestellten Ausführungsbeispiels näher erläutert:

Es zeigen:
- Fig. 1:: ein Verriegelungsaggregat in einer perspektivischen Darstellung,
- Fig. 2:: das in den Fig. 1 gezeigte Verriegelungsaggregat in einer Seitenansicht,
- Fig. 3:: das in Fig. 1 und 2 gezeigte Verriegelungsaggregat in einer Draufsicht,
- Fig. 4:: eine Schaltscheibe des in den Fig. 1 bis 3 gezeigten Verriegelungsaggregats in einer Draufsicht,
- Fig. 5:: die in Fig. 4 gezeigte Schaltscheibe in einer Querschnittansicht
- Fig. 6:: eine Sperrklinke des Verriegelungsaggregats in einer perspektivischen Darstellung und
- Fig. 7:: ein Bedienelement des Verriegelungsaggregats in einer perspektivischen Darstellung

Gemäß der Übersichtsdarstellung in Fig. 1 umfasst das Verriegelungsaggregat 1 zunächst eine ausgedehnte Basisplatte 2, die mit diversen noch zu erläuternden Aufbauten verschraubt ist.

Zunächst ist darauf hinzuweisen, dass das in Fig. 1 gezeigte Verriegelungsaggregat 1 zur drehstarren Verbindung mit einer in der Zeichnung nicht näher dargestellten Drehkreuzanlage ausgelegt ist. Hierzu wird die auf der von der Basisplatte 2 abgewandten Oberfläche montierte Schaltscheibe 3 drehfest mit der hier nicht weiter dargestellten zentralen Drehachse der Drehkreuzanlage, an der die Drehflügel der Drehkreuzanlage angelenkt sind, drehfest verbunden. Die Schaltscheibe 3 ist ihrerseits auf einer Grundplatte 4 montiert, die unter Zwischenlage von Distanzstücken 5 mit einer Lagerplatte 6 verschraubt ist, die ihrerseits unter Zwischenlage von weiteren Distanzstücken 5 mit der Basisplatte 2 verschraubt ist.

Schon an dieser Stelle wird deutlich, dass die Mehrplattenanordnung, bestehend aus der Basisplatte 2, der Grundplatte 4 und der Lagerplatte 6, ein Sandwich-Aufbau des Verriegelungsaggregats 1 verwirklicht ist. Durch die voneinander beabstandeten Schraubverbindungen unter Zwischenlage der Distanzstücke 5 sind die Platten in ihrer Relativposition zueinander ortsfest und verwindungssteif festgelegt. Die Mehrpunktverbindung mehrer Platten geringerer Stärke ersetzt die ansonsten notwendige Verwendung einer in sich verwindungssteifen starren massiven Auflageplatte beträchtlicher Stärke aus einem extrem durablen Werkstoff, wie etwa aus gehärteten Stahl oder als Aluminiumfräsplatte.

Der Grundaufbau des in Figur 1 gezeigten Verriegelungsaggregats 1 ist also in sich leichter und aufgrund der erwähnten Sandwich-Bauweise gleichwohl zumindest vergleichbar verwindungssteif, wie die Verwendung einer einzigen starren Platte.

Die Grundplatte 4 ist ihrerseits mit einer weiteren Motorhalteplatte 7 verschraubt, wobei diese Befestigungstechnik erneut unter Zwischenlage von Distanzstücken 5 erfolgt, so dass auch hier die Sandwich-Bauweise konsequent fortgesetzt wird.

Die Motorhalteplatte 7 enthält einen in Figur 1 nicht weiter dargestellten elektromotorischen Antrieb, dessen Welle aus dem Motorgehäuse herausgeführt ist und durch eine Ausnehmung 10 der Motorhalteplatte 7 geführt ist. Die Welle schließt auf der der Drehkreuzanlage zugewandten Seite mit einem von der Welle angetriebenen Zahnrad 11 ab. Das Zahnrad 11 steht über einen Zahnriemen 12 mit der Schaltscheibe 3 in Eingriff. Der Schaltscheibe 3 sind ferner zwei am Außenumfang der Schaltscheibe 3 voneinander beabstandet angeordnete Sperrklinken 13, 13' zugeordnet, die jeweils mit einem Hubmagneten 14, 14' verbunden sind. Darüber hinaus sind die Sperrklinken 13, 13' jeweils in einer hier nicht dargestellten Weise aus dem Gehäuse des Verriegelungsaggregats 1 herausgeführten Bedienelement 15, 15' für eine etwaige Handbedienung der Sperrklinken 13, 13' versehen. Es handelt sich hierbei um einen Bowdenzug 40, dessen Funktionsweise nachstehend eingehend erläutert wird.

In hier nicht weiter interessierender Weise ist auf der Grundplatte 4 zusätzlich die Betriebsspannungsversorgung sowie die Steuer- und Regelungselektronik des Verriegelungsaggregats 1 angeordnet.

Der genauere Aufbau des Verriegelungsaggregats 1 kann der Draufsicht in Figur 3 sowie der Seitenansicht in Figur 2 entnommen werden.

Gemäß der Darstellung in Figur 2 ist die Schaltscheibe 3 zwar einstückig, aber zweistufig ausgebildet. Gemäß der in der Draufsicht gemäß Figur 3 ersichtlichen Anschlussseite des Verriegelungsaggregats 1 an eine nicht weiter dargestellte Drehkreuzanlage besitzt die Schaltscheibe 3 eine Anschlussscheibe 16, auf die im Rahmen der Herstellung ein Zahnkranz 17 aufgeschrumpft wird. Der Zahnkranz 17 und die Anschlussscheibe 16 sind in einer gemeinsamen sogenannten Antriebsebene angeordnet, in der auch das mit dem aus Figur 2 ersichtlichen elektromotorischen Antrieb 20 drehfest verbundene Zahnrad 11 angeordnet ist. Das Zahnrad 11 treibt über den Zahnriemen 12 die Schaltscheibe 3 und damit im Ergebnis die Drehkreuzanlage an.

Auf der in Figur 2 ersichtlichen der Anschlussseite des Verriegelungsaggregats 1 abgewandten Seite der Schaltscheibe 3 ist als zweite Stufe der Schaltscheibe 3 ein Nockenscheibe 21 mit über den Außenumfang der Nockenscheibe 21 vorspringenden Schaltnocken 22 vorgesehen. Die Schaltnocken 22 sind im Wechsel über den Außenumfang der Nockenscheibe 21 beabstandet mit Haltenocken 31 angeordnet, wobei diese Haltenocken 31 eine geringere Breite als die Schaltnocken 22 besitzen,

Die Schaltnocken 22 sind ihrerseits in einer gemeinsamen sogenannten Schaltebene mit den Sperrklinken 13, 13' angeordnet. Die Sperrklinken 13, 13' sind um entsprechende Drehbolzen 24, 24' verschwenkbar gelagert und sind zusätzlich über in die Sperrklinken 13, 13' jeweils eingearbeitete Befestigungslöcher 25, 25' mit dem linear beweglichen Anker eines Hubmagneten 14, 14' über einen entsprechenden Lenker 26, 26' verbunden werden. Infolge der Linearbewegung des Ankers des jeweiligen Hubmagneten 14, 14' werden die Sperrriegel 13, 13' um ihren jeweiligen Drehbolzen 24, 24' herum verschwenkt, wobei die Art der ausgeführten Schwenkbewegung davon abhängt, ob der Lenker 26 mit dem einen oder anderen Befestigungsloch 25, 25' der jeweiligen Sperrklinke 13, 13' verbunden ist.

Außerdem können die Sperrklinken 13, 13' bei entsprechender Anstellung relativ zur Nockenscheibe 21 der Schaltscheibe 3 auch beim Vorbeilaufen der Schaltnocken 22 ausgelenkt werden und hierdurch über den Lenker 26 auch der Anker des jeweiligen Hubmagneten 14, 14' verstellt, mithin das elektromagnetische Feld des Hubmagneten 14, 14' verstimmt werden. Hierzu sind die Hubmagneten 14, 14' mit einer geeigneten Sensorik verbunden.

Wie insbesondere aus der Darstellung in Fig. 3 ersichtlich wirken auch die Bedienelemente 15, 15'bedafsrweise unmittelbar auf die Sperrklinken 13, 13' ein. Bei den Bedienelementen 15, 15' handelt es sich im Wesentlichen um einen Bowdenzug 40 der über eine entsprechende Durchführung 41 aus dem Verriegelungsaggregat 1 herausgeführt ist und somit von außen beispielsweise durch das Umlegen eines hier nicht weiter dargestellten Hebels in an sich bekannter Weise bedienbar ist. Durch das Anziehen des Bowdenzugs 40, kann ein Schaltfinger 42, 42' um eine mit der Grundplatte 4 verschraubte Befestigungsschraube 43, 43' verschwenkt und somit die jeweils betroffene Sperrklinke 13, 13' bestimmungsgemäß ausgelenkt werden.

Die Befestigungsschrauben 43, 43'und ggf. weitere Befestigungen der Bedienelemente 15, 15' sind über geeignete Montagebohrungen 44 mit der Grundplatte 4 verschraubt. Dabei sind die Montagebohrungen 44 symmetrisch zu dem jeweiligen Hubmagneten 14, 14' rechts und links des jeweiligen Hubmagneten 14, 14'angeordnet. Hierdurch können die Bedienelemente 15, 15' je nach Anwendungsfall bedarfsweise rechts oder links des jeweiligen Hubmagneten 14, 14' montiert werden und hierdurch das Schaltverhalten des Bedienelemente 15 oder 15' an den jeweiligen Anwendungsfall angepasst werden. Im Falle der veränderte Montage ist es lediglich zusätzlich erforderlich, auch den Schaltfinger 42, 42' entsprechend seitenverkehrt zu montieren, wie etwa aus der Darstellung in Fig. 3 ersichtlich. Hier ist das eine Bedienelement 15 rechts des Hubmagneten 14 und das andere Bedienelement 15' links des Hubmagneten 14' montiert

Der genauere Aufbau der Schaltscheibe 3 ist in den Figuren 4 und 5 dargestellt. Wie insbesondere aus Figur 5 ersichtlich, ist die einstückig hergestellte Schaltscheibe 3 in zwei Stufen unterteilt. Auf der der Drehkreuzanlage zugewandten Seite befindet sich ein Anschlussscheibe 16 auf den ein aus der Darstellung in Figur 5 nicht weiter ersichtlicher Zahnkranz 17, der in Figur 4 dargestellt ist, aufgeschrumpft werden kann. Die Schaltscheibe 3 als solche kann über entsprechende Verbindungsbohrungen 30 mit der zentralen Drehachse der nicht weiter dargestellten Drehkreuzanlage verschraubt werden.

Auf der der Drehkreuzanlage abgewandten Seite der Schaltscheibe 3 befindet sich eine sogenannte Nockenscheibe 21 mit über den Außenumfang der Nockenscheibe 21 vorspringenden Schaltnocken 22. Zwischen den Schaltnocken 22 sind am Außenumfang des Nockenrings verteilt Haltenocken 31 angeordnet. Wie aus der Darstellung in Figur 4 ersichtlich, sind die Haltenocken 31 in etwa mittig am Umfang der Nockenscheibe 21 zwischen den Schaltnocken 22 angeordnet und besitzen in etwa die halbe Breite der Schaltnocken 22. Die Haltenocken 31 beschränken die in den Zwischenräumen zwischen den Schaltnocken 22 bestehende freie Drehbeweglichkeit, der Drehkreuzanlage.

Gemäß der Darstellung in Figur 5 weist die Schaltscheibe 3 überdies eine zentrale Bohrung 33 zur Aufnahme an einer Lagerbuchse und einer hier nicht weiter dargestellten Drehwelle, die mit der Schaltscheibe 3 fest verbunden ist, auf. Der Drehwelle ist gemäß der Darstellung in Figur 3 ein Inkrementalgeber 34 zur Erfassung der Drehbewegung der Schaltscheibe 3 und damit der Drehkreuzanlage zugeordnet. Der Inkrementalgeber 34 ist mit der Lagerplatte 6 auf der der Drehkreuzanlage abgewandten Seite verschraubt.

Gemäß den Ansichten in Fig. 4 und 5 weist die Schaltscheibe 3 eine durchgehende Feststellbohrung 45 auf, die bei entsprechender Drehstellung der Schaltscheibe 3 relativ zur Grundplatte 4 mit einer Festsstellausnehmung der Grundplatte fluchtet. Durch einen Feststellstift, der durch die Feststellbohrung 45 in die Festsstellausnehmung der Grundplatte 4 gesteckt wird, kann die Schaltscheibe in dieser so genannten Nullstellung festgesetzt werden. Es handelt sich um eine Position, in der etwa wie in Fig. 3 gezeigt, ein der Feststellbohrung 45 zugeordneter Haltenocken 31 mehr oder minder exakt in der Mittelstellung zwischen den zwei Sperrklinken 31, 31'angeordnet ist.

Nachdem somit die Relativposition der Schaltscheibe 3 und damit auch der drehstarr mit der Schaltscheibe 3 zu verbindenden Drehkreuzanlage festgelegt ist, kann diese Stellung auch zur Implementierung des Inkrementalgebers 34 genutzt werden. Das hierzu ansonsten umständlich vor Ort nach erfolgter Montage notwendige "Teach-In" der Anlage kann demnach bereits werkseitig vorgenommen werden.

Darüber hinaus ist auch für die Zwecke der Montage insgesamt vorteilhaft, wenn die Schaltscheibe 3 entsprechend arretiert werden kann.

In einer weiteren Detaildarstellung gemäß Figur 6 ist eine der Sperrklinken 13 oder 13' in einer perspektivischen Ansicht gezeigt. Wie aus Figur 6 ersichtlich, besitzt eine derartige Sperrklinke 13, 13' zunächst eine rechteckförmige Grundform, aus der eine bei bestimmungsgemäßer Montage auf der der Nockenscheibe 21 zugewandten Längsseite ein Kreissegment 35 ausgeschnitten ist. Die an die kreissegmentartige Aussparung 35 anschließende Querseite der Rechteckform der Sperrklinke 13, 13' ist hierdurch in ihrer Ausdehnung verkürzt. Sie bildet, wie noch deutlich werden wird, einen Anschlagfläche 36 für die Schaltnocken 22 bzw. die Haltenocken 31 für den Fall, dass die drehfest mit der Schaltscheibe 3 verbundene Drehkreuzanlage entgegen einer vorgegebenen Drehrichtung zurückgedreht werden soll.

Dabei besitzt die Sperrklinke 13, 13' eine mehr oder minder zentral angeordnete Durchstecköffnung 37 zur Aufnahme des jeweiligen Drehbolzens 24, 24' auf, um den die Sperrklinke 13, 13' verschwenkt werden kann. Die Verschwenkung der Sperrklinke 13, 13' um den Drehbolzen 24, 24' hängt davon ab, welches der beiden Befestigungslöcher 25, 25' ausgewählt ist. Die Sperrklinke 13, 13' ist jeweils mit einer hier nicht weiter dargestellten Befestigungsschraube, die in ein entsprechende Innengewinde der Befestigungslöcher 25, 25' geschraubt ist, und jeweils mit einem Lenker 26, 26', der mit dem Hubmagneten 14, 14' verbunden ist, befestigt. Je nach Auswahl des Befestigungslochs 25, 25' ist die Relativanordnung und Relativbeweglichkeit der Sperrklinke 13, 13' zu den Schaltnocken 22 unterschiedlich.

Nachstehend wird kurz die Funktion des vorstehend erläuterten Verriegelungsaggregats 1 erläutert.

Das Verriegelungsaggregat 1 ist üblicherweise drehfest über die Schaltscheibe 3 mit einer Drehkreuzanlage verbunden. Gemäß der Darstellung in Figur 2 kann die Drehkreuzanlage bestimmungsgemäß in entgegen des Uhrzeigersinns fortbewegt werden. Die Sperrklinke 13' ist allerdings um den Drehbolzen 24' so angelenkt, dass beim Vorbeilauf der Schalt- und Haltenocken 22 und 31 die äußere Umlaufbahn der Schalt- und Haltenocken 22 und 31 die von der kreissegmentförmigen Aussparung 35 definierte Kreisbahn schneidet und somit bei jedem Vorbeilauf eines Schalt- oder Haltenockens 22 und 31 die Sperrklinke 13' ausgelenkt wird und somit über den Lenker 26 auch der Anker des Hubmagneten 14, 14' relativ zu dem Hubmagneten 14, 14' bewegt wird und hierdurch eine Verstimmung des Magnetfeldes erfolgt. Hierdurch ist der Vorbeilauf eines jeden Schalt- und Haltenockens 22 und 31 an der Sperrklinke 13 detektierbar. Im weiteren Fortschreiten des jeweiligen Schaltnockens 22 wird die in Drehrichtung nachfolgend angeordnete Sperrklinke 13 passiert, die allerdings über den Lenker 26 über ein anderes Befestigungsloch 25' befestigt ist und somit bei gleicher Hubmagnetenstellung des Hubmagneten 14, 14' in anderer Relativposition zur Schaltscheibe 3 oder genauer gesagt zur Nockenscheibe 21 der Schaltscheibe 3 steht und nicht in Eingriff gelangt, also in dieser Stellung weitgehend funktionslos ist.

In der Anschlagstellung der zuerst genannten Sperrklinke 13' ist noch zu berücksichtigen, dass die Sperrklinke 13' so eingestellt ist, dass die Anschlagfläche 36 ein Zurückdrehen des Haltenockens 31 entgegen der Drehrichtung, also in Uhrzeigersinn verunmöglicht. Bei entsprechend anderer Befestigung auf der Sperrklinke 13 wäre es also möglich, sicherzustellen, dass der Schaltnocken 22 zum Einlass einer Person in einen definierten Durchgangssektor der Drehkreuzanlage in jedem Fall auch den zweiten Schaltnocken passiert haben muss, so dass dann anschließend ein Zurückdrehen nur soweit möglich ist, bis der Haltenocken 31 mit der in Drehrichtung vorhergehenden Sperrklinke 13', genauer gesagt deren Anschlagfläche 36, in Anschlag gerät. Hierdurch ist sichergestellt sein, dass nur jeweils eine Person in die Drehkreuzanlage eindringen kann und nicht etwa durch Zurückdrehen der Drehkreuzanlage weitere Personen in den einmal freigegebenen Durchgang missbräuchlich mit eingeschleust werden können. Die mit der Schaltscheibe 3 in Eingriff befindliche Sperrklinke 13 reicht aber bereits aus, um eine kontrollierte Fortschaltung eines Zugangs mittels einer Drehkreuzanlage mit einer vorgegebenen Drehrichtung zu realisieren.

Die zweite Sperrklinke 13 gewinnt ihre Bedeutung im Falle eines Stromausfalls oder einer gezielten Abschaltung des Stroms. Der Anker 27 der Hubmagneten 14, 14' wird dann nicht mehr mittels des Hubmagneten 14, 14' in seiner Relativposition gehalten, sondern vielmehr aufgrund einer auf den Anker einwirkenden Druckfeder angezogen mit der Folge, dass nun die Sperrklinke 13 in eine Dauersperrstellung gerät und das Fortschalten der Schaltscheibe 3 in der bisherigen Drehrichtung verunmöglicht. Die bisher den Zugang kontrollierende Sperrklinke 13' gerät im Unterschied hierzu außer Eingriff der Schaltscheibe 3 und erlaubt nun das Passieren der Drehkreuzanlage in der der bisherigen Drehrichtung entgegengesetzte Richtung.

In konkreter Ausgestaltung kann dies bedeuten, dass im Falle eines Stromausfalls der Zugang zu einem Gelände gesperrt wird, aber der Ausgang aus dem Gelände weiterhin ungehindert offen ist. Es versteht sich, dass beispielsweise im Falle einer anderen Befestigung der Sperrklinken 13, 13' auch der kontrollierte Zugang weiter aufrecht hätte erhalten werden können oder aber bei entsprechend anderer Befestigung der Sperrklinken 13, 13' auch jegliche Bewegung der Schaltscheibe 3 weitgehend hätte verunmöglicht werden können. Durch die Auswahl des Befestigungspunktes der Sperrklinken 13, 13' kann somit die Funktion der Drehkreuzanlage im Stromlosfall vorgegeben werden.

In weiterer vorteilhafter Ausgestaltung kann noch über die Bedienelemente 15, 15' ein Handbetrieb der Sperrklinken 13, 13' ermöglicht sein oder eine definierte Stellung der Sperrklinken 13, 13' im Falle eines Stromausfalls angefahren werden. Bei richtigem Verständnis der besonderen Funktion der Sperrklinken 13, 13' relativ zur Sperrscheibe 3 bleibt festzustellen, dass es, außen dem durch den Ansprüchen definierten Rahmen der Erfindung, möglich ist, die spezielle Befestigung der Sperrklinken 13, 13' mit den entsprechenden Vorteilen bei der Steuerung der Zugangskontrolle und deren Stromlosverhalten auch unabhängig von der beschriebenen Sandwich-Bauweise des Verriegelungsaggregats 1 zu verwirklichen.

Der genaue Aufbau eines derartigen Bedienelements 15 ist in Fig. 7 gezeigt. Das Bedienelement 15 weist eine Durchführung 41 für einen Bowdenzug 40 auf, über den ein Schaltfinger 42 um eine Befestigungsschraube 24 unter Überwindung der Federkraft einer Haltefeder 46 verschwenkt werden kann. Der Schaltfinger 42 wirkt dabei unmittelbar auf die dem Bedienelement 15 zugeordnete Sperrklinke ein.

**BEZUGSZEICHENLISTE**

| | | | |
|---|---|---|---|
| 1 | Verriegelungsaggregat | 24, 24' | Schwenkbolzen |
| 2 | Basisplatte | 25, 25' | Befestigungsloch |
| 3 | Schaltscheibe | 26 | Lenker |
| 4 | Grundplatte | 27 | Anker |
| 5 | Distanzstücke | 30 | Verbindungsschraube |
| 6 | Lagerplatte | 31 | Haltenocken |
| 7 | Motorhalteplatte | 33 | zentrale Bohrung |
| 10 | Aussparung | 34 | Ingrementalgeber |
| 11 | Zahnrad | 35 | Kreissegmentausschnitt |
| 12 | Zahnriemen | 36 | Anschlagfläche |
| 13, 13' | Sperrklinke | 37 | Durchstecköffnung |
| 14, 14' | Hubmagnet | 40 | Bowdenzug |
| 15, 15' | Bedienelement | 41 | Durchführung |
| 16 | Anschlussscheibe | 42 | Schaltfinger |
| 17 | Zahnkranz | 43 | Befestigungsschraube |
| 20 | elektromotor. Antrieb | 44 | Montagebohrung |
| 21 | Nockenscheibe | 45 | Feststellbohrung |
| 22 | Schaltnocken | 46 | Haltefeder |

## Patentansprüche

1. Verriegelungsaggregat für eine Drehkreuzanlage, bei dem eine Schaltscheibe (3) des Verriegelungsaggregats (1) drehfest mit einer zentralen Drehachse der Drehkreuzanlage verbunden ist, wobei die drehfest mit der mehrflügeligen Drehkreuzanlage verbundene Schaltscheibe (3)derart zweistufig aufgebaut ist, dass eine Anschlussscheibe (16) für einen Zahnkranz (17) mit einer Nockenscheibe (21) mit über den Außenumfang der Nockenscheibe (21) vorspringenden Schaltnocken (22) drehfest verbunden ist, wobei bei lagerichtiger Montage der Schaltscheibe (3) die Anschlussscheibe (16) in Richtung der Drehachse der Drehkreuzanlage weist, wobei der Schaltscheibe (3) wenigstens eine verschwenkbar gelagerte Sperrklinke (13,13') derart zugeordnet ist, dass die Sperrklinke (13,13') mit den Schaltnocken (22) in Engriff bringbar ist, **dadurch gekennzeichnet, dass** die Schaltscheibe (3) mit einer Grundplatte (4) und einer Lagerplatte (6) des Verriegelungsaggregats (1) rotierbar verbunden ist, wobei die Grund- und die Lagerplatte (4, 6) miteinander unter Zwischenlage von Distanzstücken (5) fest verbunden sind, wodurch eine Sandwich-Bauweise des Verriegelungs-Aggregats verwirklicht ist

2. Verriegelungsaggregat nach Anspruch 1, **dadurch gekennzeichnet, dass** die Grundplatte (4) symmetrisch mit einer zentralen Bohrung (33) zur Durchführung einer mit der Schaltscheibe (3) verbundenen Lagerbuchse mit innenliegender Drehachse aufgebaut ist.

3. Verriegelungsaggregat nach Anspruch 1 oder 2, **dadurch gekennzeichnet, dass** die drehfest mit der Drehkreuzanlage verbundene Schaltscheibe (3) derart zweistufig aufgebaut ist, dass eine Anschlussscheibe (16) für einen Zahnkranz (17) mit einer Nockenscheibe (21) mit über den Außenumfang der Nockenscheibe (21) vorspringenden Schaltnocken (22) drehfest verbunden ist, wobei bei lagerichtiger Montage der Schaltscheibe (3) die Anschlussscheibe (16) in Richtung der Drehachse der Drehkreuzanlage weist.

4. Verriegelungsaggregat nach Anspruch 3, **dadurch gekennzeichnet, dass** die Schaltscheibe (3) einstückig hergestellt ist.

5. Verriegelungsaggregat nach Anspruch 3 oder 4, **dadurch gekennzeichnet, dass** auf die Anschlussscheibe (16) der Schaltscheibe (3) ein Zahnkranz (17) drehfest aufgeschrumpft ist.

6. Verriegelungsaggregat nach einem der vorhergehenden Ansprüche, **dadurch gekennzeichnet, dass** eine Motorhalteplatte (7), die mit einem elektromotorischen Antrieb (20) drehfest derart verbunden ist, dass durch eine entsprechende Aussparung (10) der Motorhalteplatte (7) eine Antriebswelle des elektromotorischen Antriebs (20) geführt ist, die ihrerseits mit einem Zahnrad (11) verbunden ist, das in Richtung der Drehachse der Drehkreuzanlage über die Motorhalteplatte (7) vorspringt, mit der Grundplatte (4) unter Zwischenlage weiterer Distanzstücke (5) fest beabstandet im Sinne der Sandwich-Bauweise verschraubt ist.

7. Verriegelungsaggregat nach Anspruch 5 oder 6, **dadurch gekennzeichnet, dass** das in Richtung der Drehachse der Drehkreuzanlage vorspringende elektromotorisch angetriebene Zahnrad (11) in einer gemeinsamen Antriebsebene mit dem auf der Schaltscheibe (3) aufgeschrumpften Zahnkranz (17) angeordnet ist und die Schaltscheibe (3) über einen mit dem Zahnkranz (17) und dem Zahnrad (11) jeweils im Eingriff stehenden Zahnriemen (12) antreibbar ist.

8. Verriegelungsaggregat nach einem der Ansprüche 1 bis 7, **dadurch gekennzeichnet, dass** die Sperrklinke (13, 13') jeweils eine zumindest annähernd rechteckförmige Grundform besitzt, wobei entlang einer Längsseite der Sperrklinke (13, 13') ein Kreissegment (35) ausgeschnitten ist, so dass die Sperrklinke (13, 13') bei lagerichtiger Montage eine Freigabestellung besitzt, in der die Schaltnocken (22) in einer definierten Drehrichtung die Sperrklinke (13, 13') entlang des von dem Kreissegment (35) definierten Kreisbahnabschnitts passieren und die aufgrund des ausgeschnittenen Kreissegments (35) verkürzte Querseite der Sperrklinke (13, 13') in eine entsprechende Schwenkstellung der Sperrklinke (13, 13') eine Anschlagsfläche (36) für die Schaltnocken (22) ausbildet, so dass die Sperrklinke (13, 13') demnach auch eine Sperrstellung besitzt, in der entgegen der definierten Drehrichtung ein Rücklaufanschlag für den jeweiligen Schaltnocken (22) gegeben ist.

9. Verriegelungsaggregat nach einem der Ansprüche 6 bis 8, **dadurch gekennzeichnet, dass** die Sperrklinke (13, 13') verschwenkbar angelenkt ist und bestimmungsgemäß zwischen der Sperrstellung und der Freigabestellung verschwenkbar ist.

10. Verriegelungsaggregat nach Anspruch 9, **dadurch gekennzeichnet, dass** die Sperrklinke (13, 13') jeweils mittels des Hubmagneten (14, 14') unter Überwindung der Federkraft eine Druckfeder in einer definierten Relativposition zur Nockenscheibe (21) der Schaltscheibe (3) gehalten ist.

11. Verriegelungsaggregat nach Anspruch 9 oder 10, **dadurch gekennzeichnet, dass** wenigstens eine Sperrklinke (13,13') zusätzlich mit einem aus dem Gehäuse des Verriegelungsaggregat herausgeführten Bedienelement (15,15'), vorzugsweise mit einem Bowdenzug (40), zur Handbedienung versehen ist.

12. Verriegelungsaggregat nach Anspruch 11, **dadurch gekennzeichnet, dass** das Bedienelement (15, 15') jeweils einen relativ zur jeweiligen Sperrklinke (13, 13') um eine Befestigungsschraube (18, 18') verschwenkbar angelenkten Schaltfinger (19, 19') umfasst, wobei die Befestigungsschraube (18, 18') jeweils über wenigstens eine Durchgangsbohrung (40, 40') mit der Grundplatte (4) verschraubt ist.

13. Verriegelungsaggregat nach Anspruch 12, **dadurch gekennzeichnet, dass** Montagebohrungen (44) zur verschwenkbaren Befestigung des Schaltfingers (42, 42') jeweils rechts und links des Hubmagneten (14, 14') einander symmetrisch in die Grundplatte (4) eingearbeitet sind.

14. Verriegelungsaggregat nach einem der vorhergehenden Ansprüche 6 bis 13, **dadurch gekennzeichnet, dass** die Sperrklinke (13, 13') jeweils mit einer Durchstecköffnung (37) für einen Schwenkbolzen (24, 24') und wenigstens zwei weiteren Befestigungslöchern (25, 25') versehen ist, die jeweils in unterschiedlicher Relativposition zu dem durch die Durchstecköffnung (37) definierten Drehpunkt der Sperrklinke (13, 13') derart angeordnet sind, dass hierdurch wenigstens zwei unterschiedliche Anlenkungen mit jeweils unterschiedlichen Drehverhalten der Sperrklinke (13, 13') relativ zur Schaltscheibe (3) gegeben sind.

15. Verriegelungsaggregat nach einem der vorhergehenden Ansprüche 6 bis 14, **dadurch gekennzeichnet, dass** die Sperrklinken (13, 13') jeweils über eine Befestigungsschraube, die mit jeweils einem Innengewinde des Befestigungslochs (25, 25') der Sperrklinke (13, 13') verschraubt ist, über je einen Lenker (26, 26'), mit den jeweiligen Hubmagneten (14, 14') verbunden ist, in einer definierten Betriebsstellung gehalten ist, wobei das Stromlosverhalten der Sperrklinke (13, 13') durch die Auswahl des Befestigungslochs (25, 25') zum Anschluss des Hubmagneten (14, 14') über den erwähnten Lenker (26, 26') zumindest zwischen einer Dauersperrstellung und einer Dauerfreigabestellung oder einer anderen definierten Stellung wählbar ist.

16. Verriegelungsaggregat nach Anspruch 13, **dadurch gekennzeichnet, dass** der Schaltscheibe (3) zwei voneinander beabstandete Sperrklinken (13, 13') zugeordnet sind, wobei die eine Sperrklinke (13) über das eine Befestigungsloch (25) und die andere Sperrklinke (13')über das jeweils andere Befestigungsloch (25') mit dem jeweiligen Hubmagneten (14, 14') verbunden ist.

17. Verriegelungsaggregat nach einem der Ansprüche 6 bis 16, **dadurch gekennzeichnet, dass** die Sperrklinke (13, 13') derart befestigt ist, dass die Schaltnocken (22) beim Passieren der jeweiligen Sperrklinke (13, 13') diese jeweils auslenkt und hierdurch auch ein Anker (27) des jeweiligen Hubmagneten (14, 14') ausgelenkt wird.

18. Verriegelungsaggregat nach Anspruch 16 oder 17, **dadurch gekennzeichnet, dass** die Schaltnocken (22) hinsichtlich ihrer Breite jeweils so bemessen sind, dass diese Breite den Abstand der Sperrklinken (13, 13') am Außenumfang der Schaltscheibe (3) jeweils übersteigt.

19. Verriegelungsaggregat nach Anspruch 18, **dadurch gekennzeichnet, dass** das Verriegelungsaggregat derart lagerichtig mit einer Drehkreuzanlage, bei der ein Durchgangssektor und ein abgeteilter Sperrsektor unterscheidbar ist, verbunden ist, so dass der Durchgangssektor jederzeit, insbesondere auch Stromabschaltung in Rückwärtsrichtung wieder verlassen werden kann.

20. Verriegelungsaggregat nach einem der vorhergehenden Ansprüche, **dadurch gekennzeichnet, dass** der durch die Grund-und Lagerplatte (4, 6) durchgeführten, innenliegenden Drehachse der Schaltscheibe (3) ein Inkrementalgeber (34) zugeordnet ist, der auf der der Drehkreuzanlage abgewandten Seite mit der Lagerplatte (6) des Verriegelungsaggregats (1) verbunden ist.

21. Verriegelungsaggregat nach einem der vorhergehenden Ansprüche, **dadurch gekennzeichnet, dass** zusätzlich zu den Schaltnocken (22) über den Außenumfang der Schaltscheibe (3) vorspringende Haltenocken (31) an die Schaltscheibe (3) angeformt sind, die, vorzugsweise mittig, zwischen den Schaltnocken (22) am Außenumfang der Schaltscheibe (3) angeordnet sind.

22. Verriegelungsaggregat nach einem der vorhergehenden Ansprüche, **dadurch gekennzeichnet, dass** die Schaltscheibe(3) mit wenigstens einer durchgehenden Feststellbohrung (45) versehen ist, die bei entsprechender Drehstellung der Schaltscheibe (3) in einer Flucht mit einer Feststellausnehmung de Grundplatte (4) angeordnet ist.

23. Verriegelungsaggregat nach Anspruch 21, **dadurch gekennzeichnet, dass** die Feststellbohrung (45) in einer gedachten radial verlaufenden Linie vom Mittelpunkt der Schaltscheibe (3) zu einem der Haltenocken (31) angeordnet ist, mithin einem Haltenocken (31) zugeordnet ist, und die Feststellausnehmung in der Grundplatte (4) auf einer gedachten Mittelinie zwischen den Sperrklinken (13, 13') angeordnet ist.

24. Verriegelungsaggregat nach einem der vorhergehenden Ansprüche, **dadurch gekennzeichnet, dass** die Schaltscheibe (3) auf der Grundplatte (4) unter Zwischenlage einer Sperr-Rutschkupplung zur Begrenzung des maximalen Drehmoments montiert ist.

## Claims

1. A locking unit for a turnstile system, in which a switching disc (3) of the locking unit (1) is connected in a rotationally fixed manner to a central rotating shaft of the turnstile system, wherein the switching disc (3), which is connected in a rotationally fixed manner to the multi-wing turnstile system, is formed in two steps in such a way that a connection disc (16) for a gear rim (17) is connected in a rotationally fixed manner to a cam disc (21) with switching cams (22) which protrude beyond the outer circumference of the cam disc (21), wherein the connection disc (16), in the case of positionally correct mounting of the switching disc (3), faces in the direction of the rotating shaft of the turnstile system, wherein the switching disc (3) is assigned at least one pivotably mounted pawl (13, 13') in such a way that the pawl (13, 13') can be brought into engagement with the switching cams (22), **characterized in that** the switching disc (3) is rotatably connected to a base plate (4) and a bearing plate (6) of the locking unit (1), wherein the base and bearing plate (4, 6) are rigidly connected to each other by interposing spacers (5), thus realising a sandwich structure of the locking unit.

2. A locking unit according to claim 1, **characterized in that** the base plate (4) is symmetrically formed with a central borehole (33) for leading through a bearing bush having an internally disposed rotating shaft and being connected to the switching disc (3).

3. A locking unit according to claim 1 or 2, **characterized in that** the switching disc (3), which is connected in a rotationally fixed manner to the turnstile system, is formed in two steps in such a way that a connection disc (16) for a gear rim (17) is connected in a rotationally fixed manner to a cam disc (21) with switching cams (22) which protrude beyond the outer circumference of the cam disc (21), wherein the connection disc (16), in the case of positionally correct mounting of the switching disc (3), faces in the direction of the rotating shaft of the turnstile system.

4. A locking unit according to claim 3, **characterized in that** the switching disc (3) is produced in an integral way.

5. A locking unit according to claim 3 or 4, **characterized in that** a gear rim (17) is fitted by shrinking in a rotationally fixed manner on the connection disc (16).

6. A locking unit according to one of the preceding claims, **characterized in that** a motor holding plate (7), which is connected to an electromotive drive (20) in a rotationally fixed manner in such a way that a drive shaft of the electromotive drive (20) is guided through a respective recess (10) of the motor holding plate (7), which on its part is connected to a gearwheel (11) that protrudes beyond the motor holding plate (7) in the direction of the rotating shaft of the turnstile system, is bolted together with the base plate (4) by interposing further spacers (5) in a fixedly spaced manner within the terms of the sandwich structure.

7. A locking unit according to claim 5 or 6, **characterized in that** the electromotively driven gearwheel (11), which protrudes in the direction of the rotating shaft of the turnstile system, is arranged in a common drive plane with the gear rim (17) which is fitted by shrinking on the switching disc (3), and the switching disc (3) can be driven via a toothed belt (12) which is respectively in engagement with the gear rim (17) and the gearwheel (11).

8. A locking unit according to one of the claims 1 to 7, **characterized in that** the pawl (13, 13') has an at least approximately rectangular basic shape, wherein a circular segment (35) is cut out along a longitudinal side of the pawl (13, 13'), so that the pawl (13, 13'), in the event of positionally correct mounting, has a release position in which the switching cams (22) pass the pawl (13, 13') in a defined rotational direction along the circular orbit section defined by the circular segment (35), and the transverse side of the pawl (13, 13'), which is reduced in length as a result of the cut-out circular segment (35), forms an abutment surface (36) for the switching cams (22) in a respective pivoting position of the pawl (13, 13'), so that the pawl (13, 13') therefore also has a locking position in which a return limit stop for the respective switching cam (22) is provided against the defined rotational direction.

9. A locking unit according to one of the claims 6 to 8, **characterized in that** the pawl (13, 13') is pivotably linked and can be pivoted as intended between the locking position and the release position.

10. A locking unit according to claim 9, **characterized in that** the pawl (13, 13') is held in a defined relative position to the cam disc (21) of the switching disc (3) by means of the solenoid (14, 14') by overcoming the spring force of a pressure spring.

11. A locking unit according to claim 9 or 10, **characterized in that** at least one pawl (13, 13') is additionally provided for manual operation with an operating element (15, 15'), preferably a Bowden cable (40), which is guided out of the housing of the locking unit.

12. A locking unit according to claim 11, **characterized in that** the operating element (15, 15') respectively comprises a switching finger (19, 19') which is pivotably linked relative to the respective pawl (13, 13') about a fastening screw (18, 18'), wherein the fastening screw (18, 18') is respectively bolted together with the base plate (4) via at least one through-bore (40, 40').

13. A locking unit according to claim 12, **characterized in that** mounting boreholes (44) for the pivotable fastening of the switching finger (42, 42') are incorporated symmetrically with respect to each other in the base plate (4) to the right and left of the solenoid (14, 14').

14. A locking unit according to one of the claims 6 to 13, **characterized in that** the pawl (13, 13') is provided with one respective through-opening (37) for a pivot pin (24, 24') and at least two further fastening holes (25, 25') which are each arranged in different relative position to the pivot point of the pawl (13, 13') defined by the through-opening (37) in such a way that at least two different linkages are thus provided with respectively different rotational behaviour of the pawl (13, 13') relative to the switching disc (3).

15. A locking unit according to one of the preceding claims 6 to 14, **characterized in that** the pawls (13, 13') are each connected via a fastening screw, which is bolted together with the internal thread of the fastening hole (25, 25') of the pawl (13, 13'), to the respective solenoid (14, 14') via a respective link arm (26, 26'), and held in a defined operating position, wherein the powerless behaviour of the pawl (13, 13') can be selected at least between a permanently blocked position and a permanent release position or any other defined position by the selection of the fastening hole (25, 25') for the connection of the solenoid (14, 14') via the said link arm (26, 26').

16. A locking unit according to claim 13, **characterized in that** the switching disc (3) is assigned two mutually spaced pawls (13, 13'), wherein the one pawl (13) is connected to the respective solenoid (14, 14') via the one fastening hole (25) and the other pawl (13') via the respective other fastening hole (25').

17. A locking unit according to one of the claims 6 to 16, **characterized in that** the pawl (13, 13') is fastened in such a way that the switching cams (22), when passing the respective pawl (13, 13'), deflect said pawl, and an armature (27) of the respective solenoid (14, 14') is thus also deflected.

18. A locking unit according to claim 16 or 17, **characterized in that** the switching cams (22) are dimensioned with respect to their width in such a way that said width respectively exceeds the distance of the pawls (13, 13') on the outer circumference of the switching disc (3).

19. A locking unit according to claim 18, **characterized in that** the locking unit is connected in a positionally correct manner to a turnstile system in which a passage sector and a divided blocking sector can be distinguished in such a way that the passage sector can be left again at any time in the rearward direction, especially in the event of a power cut.

20. A locking unit according to one of the preceding claims, **characterized in that** that the inner rotating shaft of the switching disc (3), which is guided through the base and bearing plate (4, 6), is assigned an incremental encoder (34) which is connected to the bearing plate (6) of the locking unit (1) on the side facing away from the turnstile system.

21. A locking unit according to one of the preceding claims, **characterized in that** holding cams (31) are integrally formed on the switching disc (3) in addition to the switching cams (22), said holding cams protruding beyond the outer circumference of the switching disc (3) and being arranged, preferably centrally, between the switching cams (22) on the outer circumference of the switching disc (3).

22. A locking unit according to one of the preceding claims, **characterized in that** the switching disc (3) is provided with at least one continuous fixing borehole (45), which in the case of a respective rotational position of the switching disc (3) is arranged in alignment with a fixing recess of the base plate (4).

23. A locking unit according to claim 21, **characterized in that** the fixing borehole (45) is arranged in an imaginary, radially extending line from the central point of the switching disc (3) to one of the holding cams (31), and is thus assigned to a holding cam (31), and the fixing recess in the base plate (4) is arranged on an imaginary central line between the pawls (13, 13').

24. A locking unit according to one of the preceding claims, **characterized in that** the switching disc (3) is mounted on the base plate (4) by interposing a locking friction clutch for limiting the maximum torque.

## Revendications

1. Unité de verrouillage pour un dispositif de tourniquet, dans laquelle un disque de commande (3) de l'unité de verrouillage (1) est relié de manière solidaire en rotation à un axe de rotation central du dispositif de tourniquet, le disque de commande (3) relié de manière solidaire en rotation au dispositif de tourniquet à plusieurs ailettes étant construit en deux étages en cela qu'un disque de raccordement (16) pour une couronne dentée (17) est relié de manière solidaire en rotation avec un disque à cames (21) muni de cames de commande (22) qui dépassent de la circonférence extérieure du disque à cames (21), le disque de raccordement (16) étant tourné, quand le disque de commande (3) est monté dans une position correcte, vers l'axe de rotation du dispositif de tourniquet, le disque de commande (3) étant associé à au moins un loquet de verrouillage (13, 13') supporté de façon pivotante de telle manière que le loquet de verrouillage (13, 13') puisse être mis en prise avec les cames de commande (22), **caractérisée en ce que** le disque de commande (3) est relié avec possibilité de rotation à une plaque de base (4) et une plaque d'appui (6) de l'unité de verrouillage (1), les plaques de base et d'appui (4, 6) étant fixées l'une à l'autre en intercalant des éléments d'écartement (5) pour réaliser une construction en sandwich de l'unité de verrouillage.

2. Unité de verrouillage selon la revendication 1, **caractérisée en ce que** la plaque de base (4) est de construction symétrique avec un alésage central (33) pour le passage d'une douille de palier à axe de rotation intérieur reliée au disque de commande (3).

3. Unité de verrouillage selon la revendication 1 ou 2, **caractérisée en ce que** le disque de commande (3) relié de manière solidaire en rotation avec le dispositif de tourniquet est construit en deux étages en cela qu'un disque de raccordement (16) pour une couronne dentée (17) est relié de manière solidaire en rotation avec un disque à cames (21) muni de cames de commande (22) qui dépassent de la circonférence extérieure du disque à cames (21), le disque de raccordement (16) étant tourné, quand le disque de commande (3) est monté dans une position correcte, vers l'axe de rotation du dispositif de tourniquet.

4. Unité de verrouillage selon la revendication 3, **caractérisée en ce que** le disque de commande (3) est fabriqué d'une seule pièce.

5. Unité de verrouillage selon la revendication 3 ou 4, **caractérisée en ce qu'**une couronne dentée (17) est frettée de manière solidaire en rotation sur le disque de raccordement (16) du disque de commande (3).

6. Unité de verrouillage selon l'une des revendications précédentes, **caractérisée en ce qu'**une plaque de maintien du moteur (7), reliée avec un entraînement à moteur électrique (20) de manière solidaire en rotation, de telle façon qu'un arbre d'entraînement de l'entraînement à moteur électrique (20) passe à travers une découpe (10) correspondante de la plaque de maintien du moteur (7), lequel arbre est relié pour sa part à une roue dentée (11) qui dépasse en direction de l'axe de rotation du dispositif de tourniquet au-delà de la plaque de maintien du moteur (7), est vissée à la plaque de base (4) en intercalant d'autres éléments d'écartement (5) à une distance fixe pour obtenir la construction sandwich.

7. Unité de verrouillage selon la revendication 5 ou 6, **caractérisée en ce que** la roue dentée (11) entraînée par un moteur électrique qui dépasse vers l'axe de rotation du dispositif de tourniquet est disposée dans le même plan d'entraînement que la couronne dentée (17) sertie sur le disque de commande (3) et le disque de commande (3) peut être entraîné par une courroie dentée (12) qui est en prise avec la couronne dentée (17) et la roue dentée (11).

8. Unité de verrouillage selon l'une des revendications 1 à 7, **caractérisée en ce que** chaque loquet de verrouillage (13, 13') possède une forme en plan au moins approximativement rectangulaire, un segment de cercle (35) étant découpé le long d'un côté longitudinal du loquet de verrouillage (13, 13') de telle sorte que le loquet de verrouillage (13, 13'), correctement monté, possède une position de libération dans laquelle les cames de commande (22) passent dans un sens de rotation défini devant le loquet de verrouillage (13, 13') le long de la section de trajectoire circulaire définie par le segment de cercle (35), et le côté transversal du loquet de verrouillage (13, 13') raccourci à cause du segment de cercle (35) découpé forme, dans une position de pivotement correspondante du loquet de verrouillage (13, 13'), une surface de butée (36) pour les cames de commande (22), de sorte que le loquet de verrouillage (13, 13') possède aussi de ce fait une position de blocage dans laquelle une butée antiretour est formée en sens inverse du sens de rotation définie pour les cames de commande (22) correspondantes.

9. Unité de verrouillage selon l'une des revendications 6 à 8, **caractérisée en ce que** le loquet de verrouillage (13, 13') est articulé de façon pivotante et destiné à pivoter entre la position de blocage et la position de libération.

10. Unité de verrouillage selon la revendication 9, **caractérisée en ce que** chaque loquet de verrouillage (13, 13') est retenu au moyen d'un aimant de levage (14, 14'), en surmontant la force d'un ressort de compression, dans une position relative définie par rapport au disque à cames (21) du disque de commande (3).

11. Unité de verrouillage selon la revendication 9 ou 10, **caractérisée en ce qu'**au moins un loquet de verrouillage (13, 13') est en outre muni d'un élément de commande (15, 15') sortant du boîtier de l'unité de verrouillage, de préférence d'un câble Bowden (40), pour sa manoeuvre manuelle.

12. Unité de verrouillage selon la revendication 11, **caractérisée en ce que** chaque élément de commande (15, 15') comprend une patte de commande (19, 19') articulée de façon pivotante par rapport au loquet de verrouillage (13, 13') correspondant autour d'une vis de fixation (18, 18'), la vis de fixation (18, 18') étant vissée à la plaque de base (4) à travers au moins un alésage traversant (40, 40').

13. Unité de verrouillage selon la revendication 12, **caractérisée en ce que** des alésages de montage (44) sont ménagés dans la plaque de base (4) de façon symétrique l'un de l'autre à droite et à gauche de l'aimant de levage (14, 14') pour la fixation pivotante de la patte de commande (42, 42').

14. Unité de verrouillage selon l'une des revendications 6 à 13, **caractérisée en ce que** chaque loquet de verrouillage (13, 13') est muni d'une ouverture de passage (37) pour un boulon pivotant (24, 24') et d'au moins deux autres trous de fixation (25, 25') qui sont disposés chacun dans une position relative différente par rapport au point de rotation du loquet de verrouillage (13, 13') défini par l'ouverture de passage (37), de façon à former ainsi au moins deux articulations différentes avec des comportements de rotation différents du loquet de verrouillage (13, 13') par rapport au disque de commande (3).

15. Unité de verrouillage selon l'une des revendications 6 à 14, **caractérisée en ce que** chaque loquet de verrouillage (13, 13') est retenu dans une position de fonctionnement définie par une vis de fixation vissée dans un filetage interne du trou de fixation (25, 25') du loquet de verrouillage (13, 13'), par l'intermédiaire d'une bielle (26, 26') qui est reliée à l'aimant de levage (14, 14'), le comportement hors tension du loquet de verrouillage (13, 13') pouvant être sélectionné par le choix du trou de fixation (25, 25') pour le raccordement de l'aimant de levage (14, 14') par l'intermédiaire de ladite bielle (26, 26'), au moins entre une position de blocage permanent et une position de libération permanente ou une autre position définie.

16. Unité de verrouillage selon la revendication 13, **caractérisée en ce que** le disque de commande (3) est associé à deux loquets de verrouillage (13, 13') distants l'un de l'autre, dont un loquet de verrouillage (13) est relié par un trou de fixation (25) et l'autre loquet de verrouillage (13') par l'autre trou de fixation (25') à l'aimant de levage (14, 14') correspondant.

17. Unité de verrouillage selon l'une des revendications 6 à 16, **caractérisée en ce que** le loquet de verrouillage (13, 13') est fixé de telle manière que les cames de commande (22) dévient chaque loquet de verrouillage (13, 13') en passant devant et dévient ainsi une armature (27) de l'aimant de levage (14, 14') correspondant.

18. Unité de verrouillage selon la revendication 16 ou 17, **caractérisée en ce que** la largeur des cames de commande (22) est dimensionnée de façon à être supérieure à la distance des loquets de verrouillage (13, 13') sur la circonférence extérieure du disque de commande (3).

19. Unité de verrouillage selon la revendication 18, **caractérisée en ce que** l'unité de verrouillage est reliée dans sa position correcte à un dispositif de tourniquet dans laquelle un secteur de passage et un secteur de barrage subdivisé peuvent être différenciés, de telle sorte l'on puisse sortir à tout moment du secteur de passage, en particulier aussi en cas de coupure de courant, en reculant.

20. Unité de verrouillage selon l'une des revendications précédentes, **caractérisée en ce que** l'axe de rotation intérieur du disque de commande (3) passant à travers les plaques de base et d'appui (4, 6) est associé à un capteur incrémentiel (34) qui est relié à la plaque d'appui (6) de l'unité de verrouillage (1) sur le côté tourné à l'opposé du dispositif de tourniquet.

21. Unité de verrouillage selon l'une des revendications précédentes, **caractérisée en ce qu'**outre les cames de commande (22), des cames de maintien (31) dépassant de la circonférence extérieure du disque de commande (3) sont formées sur le disque de commande (3) et disposées de préférence entre des cames de commande (22) sur la circonférence extérieure du disque de commande (3).

22. Unité de verrouillage selon l'une des revendications précédentes, **caractérisée en ce que** le disque de commande (3) est muni d'au moins un alésage d'immobilisation (45) qui est aligné, dans une position de rotation correspondante du disque de commande (3), avec un creux d'immobilisation de la plaque de base (4).

23. Unité de verrouillage selon la revendication 21, **caractérisée en ce que** l'alésage d'immobilisation (45) est disposé sur une ligne imaginaire orientée dans le sens radial reliant le centre du disque de commande (3) à l'une des cames de maintien (31) et ainsi associé à l'une des cames de maintien (31), et l'évidement d'immobilisation est disposé dans la plaque de base (4) sur une ligne médiane imaginaire entre les loquets de verrouillage (13, 13').

24. Unité de verrouillage selon l'une des revendications précédentes, **caractérisée en ce que** le disque de commande (3) est monté sur la plaque de base (4) en intercalant un accouplement à friction de blocage pour limiter le couple de rotation maximal.
